# EUROPÄISCHE PATENTSCHRIFT

(11) **EP 1 111 234 B1**
(45) Veröffentlichungstag und Bekanntmachung des Hinweises auf die Patenterteilung: **26.04.2006**
(21) Anmeldenummer: 00127312.7
(22) Anmeldetag: 13.12.2000
(51) Int. Cl.: F04B 9/04, F04B 1/04, F04B 49/12

(54) **Kraftstoffpumpe**
Fuel pump
Pompe à carburant

(30) Priorität: 20.12.1999 DE 19961558
(43) Veröffentlichungstag der Anmeldung: 27.06.2001
(73) Patentinhaber: SIEMENS AKTIENGESELLSCHAFT, 80333 München (DE)
(72) Erfinder: Palesch, Edwin, 73252 Lenningen (DE); Sluka, Gerold, 72666 Neckartailfingen (DE); Naumann, Rolf, 08451 Crimmitschau (DE)
(74) Vertreter: Kohl, Karl-Heinz

(56) Entgegenhaltungen:
- DE-A- 1 907 349
- DE-A- 4 004 142
- DE-A- 19 650 274
- US-A- 2 592 237
- US-A- 3 765 252

## Beschreibung

Die Erfindung betrifft eine Pumpe, insbesondere zur Förderung von Kraftstoff in einem Verbrennungsmotor eines Kraftfahrzeuges, nach dem Oberbegriff des Anspruches 1.

Es sind Förderpumpen bekannt, die kontinuierlich Kraftstoff, insbesondere Diesel, aus einem Tank in einen Speicher fördern. An ihn sind über Magnetventile Zylinder des Verbrennungsmotors angeschlossen. Der größte Teil des Kraftstoffes wird aus dem Speicher über Druckbegrenzungsventile zum Tank gefördert, da nur ein Bruchteil des kontinuierlich geförderten Kraftstoffes für den Verbrennungsvorgang in den Zylindern benötigt wird. Die ständige Rückführung des Kraftstoffes ergibt einen schlechten Wirkungsgrad. Aufgrund der kontinuierlichen Förderung und Rückförderung entsteht zudem eine starke Wärmeentwicklung. Darum kann als Werkstoff kein Kunststoff eingesetzt werden, sondern nur das teurere Metall.

Zur Förderung des Kraftstoffes ist auch eine Saugdrosselung bekannt. Rückschlagventile stellen sicher, daß für den Verbrennungsvorgang immer Kraftstoff zur Verfügung steht. Die Rückschlagventile bzw. ihre Federn haben allerdings Toleranzen, so daß unterschiedliche Mengen an Kraftstoff in die Zylinder gelangen. Aufgrund des variierenden Füllungsgrades treten hohe Pulsationen auf, die zu einer starken Geräuschentwicklung führen. Auch ist die mechanische Belastung der Motorzylinder und ihrer Kolben sehr hoch. Um eine verhältnismäßig kleine Kraftstoffmenge im Umlauf zu halten, werden Proportionalmagnetventile auf eine Mittelstellung eingestellt, so daß auch nur ein Teil des Kraftstoffes gefördert wird. Infolge von Toleranzen der Federn der Proportionalmagnetventile befinden sich im Kolbenraum unterschiedliche Kraftstoffmengen. Beim Saugvorgang entstehen im Kolbenraum Gasblasen, die beim Zurückfahren des Kolbens rasch zusammengedrückt werden. Da sich der Kraftstoff nicht komprimieren läßt, wird der Kolben dadurch stark abgebremst, wodurch es zu hohen mechanischen Beanspruchungen kommt. Über die Proportionalmagnetventile kann pro Zeiteinheit jeweils eine gleiche Kraftstoffmenge gefördert werden. Da jedoch die für den Verbrennungsvorgang benötigte Kraftstoffmenge von der Drehzahl des Motors abhängt, müssen die Proportionalmagnetventile aufwendig in Abhängigkeit von der Motordrehzahl nachgeregelt werden.

Bei der gattungsgemäßen Pumpe (DE-A-196 50 274) ist ein Exzenterantrieb mit einem Innen- und einem Außenexzenter vorgesehen. Auf dem Außenexzenter sitzt ein hülsenförmiges Antriebselement, an dessen zylindrischer Außenmantelfläche Kolben anliegen. Durch Relativverdrehen der beiden Exzenter kann das Exzentermaß eingestellt werden. Die beiden Exzenter sind über eine Drehfeder elastisch miteinander verbunden. Sie bewirkt, daß während des Betriebes der Pumpe die-Exzentrizität in Abhängigkeit von der Belastung automatisch eingestellt wird. Die Pumpe bildet ein selbstregelndes Pumpenaggregat, bei dem das Maß der Exzentrizität und damit die Förderleistung in Abhängigkeit von der jeweiligen Belastung verändert wird. Mit der elastischen Drehfeder ist allerdings eine exakte Einstellung des Exzentermaßes nicht gewährleistet.

Bei einer anderen bekannten Pumpe (US-A-2 592 237) sind auf einer Antriebswelle ein Innen- und ein Außenexzenter gelagert. Mittels eines Zahnradgetriebes können die beiden Exzenter zur Einstellung des Exzentermaßes relativ zueinander gedreht werden. Auf dem Außenexzenter sitzt eine Pleuelstange, an die ein Kolben angelenkt ist. Hat die Pumpe mehrere Kolben, muß eine entsprechende Zahl von Exzenterantrieben eingesetzt werden.

Bei einer weiteren bekannten Pumpe (DE-A-40 04 142) hat der Exzenterantrieb ebenfalls einen Innen- und einen Außenexzenter. An der Mantelfläche des Außenexzenters liegen Schieber an. Das Exzentermaß kann durch Relativverdrehen der Exzenter eingestellt werden. Der hierzu notwendige Antrieb ist jedoch konstruktiv sehr aufwendig ausgebildet.

Es ist schHeßlich eine Pumpe bekannt (US-A-3 765 252), bei der die Pumpenwelle mit einem Exzenter versehen ist, auf dem ein hülsenförmiger Antriebselement sitzt. Bei dieser Pumpe kann das Exzentermaß nicht verändert werden.

Der Erfindung liegt die Aufgabe zugrunde, die gattungsgemäße Pumpe so auszubilden, daß sie einen guten Wirkungsgrad hat und zuverlässig die zum Verbrennungsvorgang notwendige Kraftstoffmenge fördert.

Diese Aufgabe wird bei der gattungsgemäßen Pumpe erfindungsgemäß mit den kennzeichnenden Merkmalen des Anspruches 1 gelöst.

Bei der erfindungsgemäßen Pumpe wird mittels des Exzenterantriebes das Antriebselement angetrieben. Je nach Exzentrizität des Exzenterantriebes wird das Antriebselement unterschiedlich weit translatorisch in der quer zur Welle liegenden Ebene verstellt. Dadurch kann mit dem Antriebselement beispielsweise der Hub eines Kolbens stufenlos von Null bis zu einem Maximalwert eingestellt werden, um eine entsprechende Kraftstoffmenge in den Verbrennungsraum eines Motorzylinders zu fördern. Da der Exzenterantrieb mit der Welle gekoppelt ist, kann die Exzentrizität in einfacher Weise in Abhängigkeit von der Drehzahl des Verbrennungsmotors eingestellt werden. Das Antriebselement wird durch das Koppelglied gegen Drehen abgestützt. Mit dem Gegenführungsteil ist das Koppelglied in der Führung des Gehäuses quer zur Welle verschiebbar geführt. Das Antriebselement kann dadurch die Exzenterbewegung mitmachen, wird jedoch am Drehen um seine Achse gehindert. Zur Einstellung der Exzentrizität ist der Exzenterantrieb mit der Einstelleinrichtung gekoppelt. Das drehfest mit der Welle verbundene Einstellelement in Form des Rotors kann gegenüber dem Stator verdreht werden. Auf diese Weise ist eine gezielte Einstellung des Exzentermaßes möglich. Der Exzenterantrieb erlaubt eine kompakte Bauform der Pumpe. Sie ist insbesondere für Common-Rail-Systeme geeignet.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen
- Fig. 1: in Seitenansicht und in vereinfachter Darstellung eine erfindungsgemäße Pumpe,
- Fig. 2a bis Fig. 2d: in vereinfachter und schematischer Darstellung verschiedene Stellungen einer Kulisse der erfindungsgemäßen Pumpe zum Betätigen von Kolben,
- Fig. 3a bis Fig. 3c: in vereinfachter und schematischer Darstellung verschiedene Stellungen des Koppelgliedes der erfindungsgemäßen Pumpe,
- Fig. 4: eine Draufsicht auf die erfindungsgemäße Pumpe.

Die Pumpe wird bevorzugt für Common-Rail-Systeme eingesetzt, wie sie in Kraftfahrzeugen zum Fördern von Kraftstoff, insbesondere von Diesel, verwendet werden. Durch Veränderung des Hubes der Kolben wird die Einspritzmenge an Kraftstoff variiert.

Die Pumpe kann selbstverständlich auch in anderen Bereichen eingesetzt werden, so auf dem Gebiet der Hochdrucktechnik, der Wasserstrahlschneidtechnik, der Hydrohochdruckumformung, der Spanntechnik, der Werkzeugmaschinen und dergleichen.

Die Pumpe hat ein Gehäuse 1 (Fig. 1), das von einer drehbar angetriebenen Welle 2 durchsetzt wird. Nahe dem Boden 3 des Gehäuses 1 sitzt auf der Welle 2 drehfest ein Rotor 4, der wenigstens zwei diametral einander gegenüberliegende, radial sich erstreckende Flügel 5 aufweist. Der Rotor 4 wird von einem Stator 6 umgeben, der relativ zum Rotor 4 drehbar auf der Welle 2 gelagert ist. Der Stator 6 wird von der Welle 2 durchsetzt und weist zwei durch einen Quersteg voneinander getrennte Kammern auf, in die jeweils ein Rotorflügel 5 ragt. Der Rotor 4 mit dem Stator 6 bildet einen Schwenkflügelversteller, der bekannt ist und darum auch nicht näher beschrieben wird. Durch den Quersteg ist der Statorinnenraum in zwei Kammern unterteilt, in die jeweils ein Rotorflügel 5 ragt. Jeder Rotorflügel 5 unterteilt die Statorkammer in zwei Abschnitte. In jeweils einen Kammerabschnitt der beiden Kammern wird über die Welle 2 in bekannter Weise Hydraulikmedium eingeführt. Auf diese Weise kann die Relativverdrehung zwischen Rotor 4 und Stator 6 vorgenommen werden.

Im Bereich neben dem Schwenkflügelversteller 7 ist die Welle 2 mit einem Innenexzenter 8 versehen, der vorteilhaft einstückig mit der Welle 1 ausgebildet ist. Der Innenexzenter 8 ist so in bezug auf die Welle 2 angeordnet, daß sie an einer Stelle 9 (Fig. 3a) eine gemeinsame Tangente haben.

Auf dem Innenexzenter 8 sitzt unter Zwischenlage eines Lagers 10 (Fig. 1) ein Außenexzenter 11, der vorteilhaft gleiche axiale Länge wie der Innenexzenter 8 hat. Der Außenexzenter 11 ist seinerseits unter Zwischenlage eines Lagers 12 von einer Kulisse 13 umgeben (Fig. 1 und 2). Sie ist in Fig. 2 der Einfachheit halber als kreisförmiger Ring dargestellt. Wie Fig. 4 zeigt, hat die Kulisse 13 im wesentlichen dreieckförmigen Umriß. Entsprechend der Zahl der zu betätigenden Kolben 14 ist die Kulisse 13 am Umfang mit ebenen Flächen 15 bis 17 versehen (Fig. 4), an denen die Kolben 14 anliegen. Im dargestellten Ausführungsbeispiel ist die Kulisse 13 mit drei solchen Flächen 15 bis 17 versehen, an denen jeweils ein Kolben 14 anliegt. In Fig. 4 ist der Übersichtlichkeit wegen nur ein Kolben 14 angedeutet. Die ebenen Flächen 15 bis 17 sind durch gekrümmte Flächen 18 bis 20 miteinander verbunden, die auf einem gemeinsamen Kreisbogen bzw. Zylindermantel liegen.

Die Kulisse 13 ist über wenigstens ein Koppelglied 21 am Gehäuse 1 geführt. Wie Fig. 4 beispielhaft zeigt, hat das Koppelglied 21 einen Ringteil 22, der auf der Welle 2 außerhalb des Innenexzenters 8 sitzt und von dem zwei Arme 23, 24 diametral einander gegenüberliegend radial abstehen. Sie greifen in gehäusefeste Führungen 25 und 26 ein. Wie Fig. 4 zeigt, haben die Arme 23, 24 des Koppelgliedes 21 parallel zueinander liegende und in Radialrichtung sich erstreckende Längsseiten 27, 28; 29, 30, mit denen sie an entsprechenden Gegenflächen der gehäuseseitigen Führungen 25, 26 in Radialrichtung geführt sind. Die Führungen 25, 26 sind so angeordnet bzw. die Arme 23, 24 so lang, daß in jeder Verschiebestellung des Koppelgliedes 21 die Arme 23, 24 an den Führungen 25, 26 geführt sind. Damit das Koppelglied 21 in Längsrichtung der Arme 23, 24 relativ zur Welle 2 verschoben werden kann, ist der Ringteil 22 des Koppelgliedes 21 mit einem entsprechenden Langloch 31 versehen. Seine Breite entspricht dem Durchmesser der Welle 2.

Wie sich aus Fig. 2a ergibt, können die Arme 23, 24 auch gabelförmig ausgebildet sein, so daß sie die gehäuseseitigen Führungen 25, 26 umgreifen.

Das Koppelglied 21 ist mit Führungen 32, 33 (Fig. 2) versehen, die ebenfalls diametral einander gegenüberliegen und einen Winkelabstand von 90° zu den Führungen 25, 26 haben. Die Führungen 32, 33 dienen zur Führung von Gegenführungsteilen 34, 35, die an der Kulisse 13 vorgesehen sind. Die Führungen 25, 26 und 32, 33 können in einer gemeinsamen Radialebene der Welle 2 liegen, aber auch in axial beabstandeten Radialebenen der Welle 2 angeordnet sein. Aufgrund der Führung der Kulisse 13 im Koppelglied 21, das seinerseits am Gehäuse 1 geführt ist, wird gewährleistet, daß das Koppelglied 21 bei der Rotation der Welle 2 keine Drehbewegung ausführt, sondern translatorisch quer zur Welle 2 verschoben wird. Dies wird anhand der Fig. 2a bis 2c noch näher erläutert werden.

Das Koppelglied 21 befindet sich auf der einen Seite der beiden Exzenter 8, 11. Auf der gegenüberliegenden Seite der Exzenter 8, 11 ist ein weiteres Koppelglied 36 vorgesehen, mit dem der Außenexzenter 11 mit dem Stator 6 gekuppelt wird. Das Koppelglied 36 sitzt auf der Welle 2 und hat diametral einander gegenüberliegend zwei Führungen 37, 38, mit denen Gegenführungsteile 39, 40 des Außenexzenters 11 radial geführt werden. Das Koppelglied 36 ist außerdem mit zwei weiteren, diametral einander gegenüberliegenden Führungen 41, 42 versehen, die einen Winkelabstand von jeweils 90° von den Führungen 37, 38 haben und mittels denen Gegenführungsteile 43, 44 des Stators 6 radial geführt werden. Das Koppelglied 36 kann in gleicher Weise wie das Koppelglied 21 in einer Radialebene bezüglich der Welle 2 verschoben werden. Um diese Verschiebebewegung zu ermöglichen, ist auch das Koppelglied 36 mit einem (nicht dargestellten) Langloch versehen, dessen Breite dem Durchmesser der Welle 2 entspricht.

Durch Relativverstellung der beiden Exzenter 8 und 11 mittels des Schwenkflügelverstellers 7 kann die Exzentrizität der Kulisse 13 stufenlos eingestellt werden. Je größer die Exzentrizität ist, einen desto größeren Hub führen die Kolben 14 aus. Die Kulisse 13 überträgt bei ihrer Verschiebebewegung die eingestellte Exzentrizität auf die Kolben 14. Jeder Kolben 14 ist durch eine (nicht dargestellte) Druckfeder in Richtung auf seine Anlage an der Kulisse 13 belastet. Die Federkraft ist nur so hoch, daß die Kolben 14 sauber an den ebenen Seiten 15 bis 17 des Kolbens 14 anliegen.

Um die beiden Exzenter 8 und 11 relativ zueinander zu verstellen, wird Hydraulikmedium so in den Schwenkflügelversteller 7 einigebracht, daß die Relativdrehlage zwischen Rotor 4 und Stator 6 im erforderlichen Maße geändert wird. In den Fig. 3a bis 3c ist einer der Rotorflügel 5 schematisch dargestellt, der in die Kammer 45 des Stators 6 eingreift. In der Stellung gemäß Fig. 3a liegt der Rotorflügel 5 an einer Endwand 46 der Statorkammer 45 an. In diesem Falle ist der Außenexzenter 11 so in bezug auf den Innenexzenter 8 gedreht, daß das Koppelglied 36 eine zentrische Lage in bezug auf die Achse 47 der Welle 2 einnimmt. Wird die Welle 2 drehbar angetrieben, wird darum das Koppelglied 36 nicht hin- und herbewegt.

In der Stellung gemäß Fig. 3b ist der Stator 6 relativ gegenüber dem Rotor 4 verdreht worden, so daß der Rotorflügel 5 nunmehr eine mittlere Lage innerhalb der Statorkammer 45 einnimmt. Durch diese Relativverdrehung zwischen dem Rotor 4 und dem Stator 6 wird auch über das Koppelglied 36 der Außenexzenter 11 gegenüber dem Innenexzenter 8 verdreht und damit eine bestimmte Exzentrizität der Exzenter eingestellt. Bei der Relativverdrehung des Rotors 4 gegenüber dem Stator 6 wird das Koppelglied 36 über die Gegenführungsteile 43, 44 des Rotors 4 und der Führungen 41, 42 des Koppelgliedes 36 in entsprechendem Maße mitgenommen. Wie ein Vergleich der Fig. 3a und 3b zeigt, ist das Koppelglied 36 bei dieser Verdrehung in X-Richtung verschoben worden. Wird in dieser Zwischenstellung die Welle 2 um ihre Achse 47 gedreht, führt das Koppelglied 36 in der X-Y-Ebene eine hin- und hergehende Bewegung in Abhängigkeit von der Exzenterbewegung der beiden Exzenter 8, 11 aus. Da auf dem Außenexzenter 11 die Kulisse 13 sitzt, wird sie entsprechend der Exzentrizität ebenfalls in der X-Y-Ebene hin- und herbewegt, wobei über ihre ebenen Flächen 15 bis 17 die Kolben 14 betätigt werden. Sie führen entsprechend der eingestellten Exzentrizität einen gewissen Hub aus. Da im dargestellten Ausführungsbeispiel der Rotor 4 relativ zum Stator 6 um 90° gedreht worden ist und die Statorkammer 45 sich über einen Winkelbereich von 180° erstreckt, wird in der Stellung gemäß Fig. 3b der halbe Hub der Kolben 14 erzeugt.

Es ist, wie Fig. 3c beispielhaft zeigt, auch möglich, den Stator 6 und den Rotor 4 so relativ zueinander zu verdrehen, daß der Rotorflügel 5 an der gegenüberliegenden Endwand 48 der Statorkammer 45 zur Anlage kommt. Über das Koppelglied 36 wird hierbei der Außenexzenter 11 so relativ zum Innenexzenter 8 verstellt, daß dieser Exzenterantrieb seine größte Exzentrizität hat. Das Koppelglied 36 ist in X-Richtung am weitesten verschoben worden. Außerdem ist das Koppelglied 36 über die Formschlußverbindung 41, 42; 43, 44 mit dem Stator 6 gedreht worden. Wird in der Stellung gemäß Fig. 3c die Welle 2 um ihre Achse 47 gedreht, wird die Kulisse 13 in der X-Y-Ebene aufgrund der großen Exzentrizität um ein entsprechend großes Maß verschoben, wodurch die an den ebenen Flächen 15 bis 17 der Kulisse 13 anliegenden Kolben 14 ihren Maximalhub ausführen.

Auf die beschriebene Weise kann mit dem Schwenkflügelversteller 7 die Exzentrizität des Exzenterantriebes 8, 11 stufenlos eingestellt werden, so daß der Hub der Kolben 14 entsprechend feinfühlig eingestellt und an die gewünschten Anforderungen angepaßt werden kann.

Da die Kulisse 13 im Betrieb in der X-Y-Ebene hin- und herbewegt wird, tritt zwischen den ebenen Flächen 15 bis 17 der Kulisse 13 und den entsprechenden Anlageflächen der Kolben 14 ein Reibungsmoment auf, das von den Exzentern 8, 11 auf die Kulisse 13 ausgeübt wird. Die Kolben 14 werden bei ihrer Hubbewegung lediglich in Hubrichtung bewegt, während die Flächen 15 bis 17 der Kulisse 13 Verschiebebewegungen relativ zu den Kolben 14 bei der translatorischen Hin- und Herbewegung der Kulisse 13 in der X-Y-Ebene ausführen.

Um dieses Reibungsmoment aufzufangen, ist die Kulisse 13 über das Koppelglied 21 an den gehäusefesten Führungen 25, 26 mittels der Arme 23, 24 abgestützt. Die Fig. 2a bis 2d zeigen unterschiedliche Stellungen der Kulisse 13 und des Koppelgliedes 21, wenn die Welle 2 um ihre Achse 47 gedreht wird. Je nach eingestellter Exzentrizität des Exzenterantriebes 8, 11 werden die Kulisse 13 und das mit ihr verbundene Koppelglied 21 in der X-Y-Ebene bewegt. Die gehäusefesten Führungen 25, 26 verhindern, daß das Koppelglied 21 um seine Achse gedreht wird. Es wird lediglich, wie ein Vergleich der Fig. 2a bis 2d zeigt, translatorisch in der X-Y-Ebene verschoben, wobei die Führung über die Arme 23, 24 und die gehäusefesten Führungen 25, 26 sowie über die Führungen 32, 33 des Koppelgliedes 21 und der zugeordneten Gegenführungsteile 34, 35 der Kulisse 13 erfolgt. Die gehäusefesten Führungen 25, 26 fangen die Reibmomente ab, die von den Kolben 14 auf die Kulisse 13 bei deren translatorischer Bewegung ausgeübt werden.

Ausgehend von der Stellung gemäß Fig. 2a wird die Welle 2 im Uhrzeigersinn gedreht. Entsprechend der eingestellten Exzentrizität wird dadurch die Kulisse 13, die auf dem Außenexzenter 11 angeordnet ist, translatorisch in der X-Y-Ebene nach links verschoben, wobei die Kulisse 13 mit ihren Gegenführungsteilen 34, 35 durch die Führungen 32, 33 des Koppelgliedes 21 geführt wird. Das Koppelglied 21 seinerseits wird mittels seiner Arme 23, 24 durch die gehäuseseitigen Führungen 25, 26 geführt.

Bei der Stellung gemäß Fig. 2c ist die Welle 2 um weitere 90° gedreht worden. Das Koppelglied 21 ist im Vergleich zur Stellung gemäß Fig. 2b nach unten verschoben worden.

Fig. 2d schließlich zeigt eine Stellung, die sich ergibt, wenn die Welle 2 um weitere 90° im Uhrzeigersinn gedreht worden ist. Nunmehr ist die Kulisse 13 am weitesten nach rechts verschoben. Das Koppelglied 21 ist im Vergleich zur Stellung nach Fig. 2c wieder nach oben verschoben worden.

Der anhand der Fig. 2a bis 2d beschriebene Bewegungsablauf zeigt, daß das Koppelglied 21 und die Kulisse 13 nicht gedreht werden, sondern in der X-Y-Ebene translatorisch verschoben werden.

Mit dem Exzenterantrieb 8, 11 läßt sich der Hub der Kolben 14 stufenlos zwischen Null und einem Maximalwert einstellen. Als Betätigungselement dient der Schwenkflügelversteller 7, mit dem die Relativlage der beiden Exzenter 8, 11 zueinander eingestellt werden kann. Hierzu wird in der beschriebenen Weise eine Relativverdrehung zwischen dem Stator 6 und dem Rotor 4 vorgenommen. Da der Rotor 4 drehfest mit der Welle 2 verbunden und der Außenexzenter 11 über das Koppelglied 36 mit dem Stator 6 gekoppelt ist, wird durch Drehen der Welle 2 der Innenexzenter 8 relativ zum Außenexzenter 11 verdreht. Auf diese Weise kann feinfühlig und stufenlos die Exzentrizität des Exzenterantriebes 8, 11 eingestellt werden. Entsprechend dieser Exzentrizität wird die auf dem Außenexzenter 11 befindliche Kulisse 13 in einer Radialebene (X-Y-Ebene) der Welle 2 translatorisch bewegt, wenn die Welle 2 drehbar angetrieben wird. Entsprechend der Exzentrizität wird der Hub der an der Kulisse 13 anliegenden Kolben 14 eingestellt. Die Pumpe hat einen sehr kompakten Aufbau und besteht aus einfachen Bauteilen, so daß die Pumpe über eine lange Einsatzdauer einwandfrei arbeitet.

## Patentansprüche

1. Pumpe, insbesondere zur Förderung von Kraftstoff in einem Verbrennungsmotor eines Kraftfahrzeuges, mit einem Gehäuse (1), in dem eine Welle (2) drehbar gelagert ist, mit der die Exzentrizität eines Exzenterantriebes (8, 11) einstellbar ist, mit dem wenigstens ein Antriebselement (13) antreibbar ist, das entsprechend der eingestellten Exzentrizität translatorisch in einer quer zur Welle (2) liegenden Ebene verstellbar und auf einem Außenexzenter (11) angeordnet ist, der auf einem auf der Welle (2) vorgesehenen Innenexzenter (8) gelagert ist, **dadurch gekennzeichnet, daß** das Antriebselement (13) am Gehäuse (1) gegen Drehen durch wenigstens ein Koppelglied (21) abgestützt ist, das mit wenigstens einem Gegenführungsteil (23, 24) in wenigstens einer Führung (25, 26) des Gehäuses (1) quer zur Welle (2) verschiebbar geführt ist, und daß der Exzenterantrieb (8, 11) mit einer Einstelleinrichtung (7) gekoppelt ist, die wenigstens ein drehfest mit der Welle (2) verbundenes Einstellelement (4) aufweist, das ein relativ gegenüber einem Stator (6) verdrehbarer Rotor ist.

2. Pumpe nach Anspruch 1,
**dadurch gekennzeichnet, daß** der Innenexzenter (8) einstückig mit der Welle (2) ausgebildet ist.

3. Pumpe nach Anspruch 1 oder 2,
**dadurch gekennzeichnet, daß** das Abtriebselement (13) den Außenexzenter (11) umgibt.

4. Pumpe nach einem der Ansprüche 1 bis 3,
**dadurch gekennzeichnet, daß** der Außenexzenter (11) den Innenexzenter (8) umgibt.

5. Pumpe nach einem der Ansprüche 1 bis 4,
**dadurch gekennzeichnet, daß** das Antriebselement (13) wenigstens eine Anlagefläche (15 bis 17) für wenigstens einen Kolben (14) aufweist.

6. Pumpe nach einem der Ansprüche 1 bis 5,
**dadurch gekennzeichnet, daß** das Koppelglied (21) von der Welle (2) durchsetzt ist.

7. Pumpe nach einem der Ansprüche 1 bis 6,
**dadurch gekennzeichnet, daß** das Koppelglied (21) translatorisch in einer quer zur Welle (2) liegenden Ebene verschiebbar ist.

8. Pumpe nach einem der Ansprüche 1 bis 7.
**dadurch gekennzeichnet, daß** das Koppelglied (21) radial in bezug auf die Welle (2) am Gehäuse (1) geführt ist.

9. Pumpe nach einem der Ansprüche 1 bis 8,
**dadurch gekennzeichnet, daß** das Gehäuse (1) zwei diametral einander gegenüberliegende Führungen (25, 26) für entsprechende Gegenführungsteile (23, 24) des Koppelgliedes (21) aufweist.

10. Pumpe nach einem der Ansprüche 1 bis 9,
**dadurch gekennzeichnet, daß** das Koppelglied (21) wenigstens eine Führung (32, 33) für wenigstens ein Gegenführungsteil (34, 35) des Antriebselementes (13) aufweist.

11. Pumpe nach einem der Ansprüche 1 bis 10,
**dadurch gekennzeichnet, daß** das Antriebselement (13) radial in bezug auf die Welle (2) am Koppelglied (21) geführt ist.

12. Pumpe nach Anspruch 10 oder 11:
**dadurch gekennzeichnet, daß** das Koppelglied (21) zwei diametral einander gegenüberliegende, vorzugsweise senkrecht zur Führung (25, 26) des Gehäuses (1) liegende Führungen (32, 33) für entsprechende Gegenführungsteile (34, 35) des Antriebselementes (13) aufweist.

13. Pumpe nach einem der Ansprüche 1 bis 12,
**dadurch gekennzeichnet, daß** das Einstellelement (4) hydraulisch verstellbar ist.

14. Pumpe nach einem der Ansprüche 1 bis 13,
**dadurch gekennzeichnet, daß** der Exzenterantrieb (8, 11) über ein weiteres Koppelglied (36) mit der Einstelleinrichtung (7) gekoppelt ist.

15. Pumpe nach Anspruch 14,
**dadurch gekennzeichnet, daß** das weitere Koppelglied (36) in bezug zur Welle (2) radial verstellbar ist.

16. Pumpe nach Anspruch 14 oder 15,
**dadurch gekennzeichnet, daß** das weitere Koppelglied (36) wenigstens zwei im Winkelabstand, vorzugsweise rechtwinklig zueinander liegende Führungen (37, 38; 41, 42) für Gegenführungsteile (39, 40; 43, 44) des Außenexzenters (11) und des Stators (6) aufweist.

17. Pumpe nach einem der Ansprüche 1 bis 16,
**dadurch gekennzeichnet, daß** der Stator (6) und der Rotor (4) Teil eines Schwenkflügelverstellers sind.

18. Pumpe nach Anspruch 16 oder 17,
**dadurch gekennzeichnet, daß** die Führungen (37, 38; 41, 42) des weiteren Koppelgliedes (36) jeweils paarweise diametral einander gegenüberliegend vorgesehen sind.

19. Pumpe nach einem der Ansprüche 16 bis 18,
**dadurch gekennzeichnet, daß** das weitere Koppelglied (36) von der Welle (2) durchsetzt ist.

## Claims

1. Pump, particularly for the conveyance of fuel within an internal combustion engine of a motor vehicle with a housing (1), in which a shaft (2) is rotatably mounted, with which the eccentricity of an eccentric drive mechanism (8, 11) is adjustable, with which at least one drive element (13) can be driven, which is adjustable translationally corresponding to the set eccentricity within a plane, being situated transversely to the shaft (2) and is disposed on an outer eccentric (11), which is mounted on an inner eccentric (8), provided on the shaft (2),
**characterised in that** the drive element (13) is supported at the housing (1) against turning by at least one coupling link (21), which is displaceably guided transversely to the shaft (2) by at least one counterstay component (23, 24) within at least one guide (25, 26) of the housing (1) and that the eccentric drive (8, 11) is coupled with an adjustment device (7), comprising at least one adjustment element (4), rotation-fast connected to the shaft (2) and being a rotor, twistable relatively with regard to a stator (6).

2. Pump according to claim 1,
**characterised in that** at least the inner eccentric (8) is designed in one piece with the shaft (2).

3. Pump according to claim 1 or 2,
**characterised in that** the drive element (13) surrounds the outer eccentric (11).

4. Pump according to one of the claims 1 to 3,
**characterised in that** the outer eccentric (11) surrounds the inner eccentric (8).

5. Pump according to one of the claims 1 to 4,
**characterised in that** the drive element (13) comprises at least one contact surface (15 to 17) for at least one piston (14).

6. Pump according to one of the claims 1 to 5,
**characterised in that** the coupling element (21) is penetrated by the shaft (2).

7. Pump according to one of the claims 1 to 6,
**characterised in that** the coupling element (21) is translatable movably in a plane, situated transversely to the shaft (2).

8. Pump according to one of the claims 1 to 7,
**characterised in that** the coupling element (21) is radially guided at the housing (1) with respect to the shaft (2).

9. Pump according to one of the claims 1 to 8,
**characterised in that** the housing (1) comprises two guides (25, 26), diametrically opposing each other for corresponding counterstay components (23, 24) of the coupling element (21).

10. Pump according to one of the claims 1 to 9,
**characterised in that** the coupling element (21) comprises at least one guide (32, 33) for at least one counterstay component (34, 35) of the drive element (13).

11. Pump according to one of the claims 1 to 10,
**characterised in that** the drive element (13) is guided radially at the coupling element (21) with regard to the shaft (2).

12. Pump according to one claim 10 or 11,
**characterised in that** the coupling element (21) comprises two guides (32, 33) radially opposed to each other, situated preferably perpendicular to the guide (25, 26) of the housing (1) for corresponding counterstay components (34, 35) of the drive element (13).

13. Pump according to one of the claims 1 to 12,
**characterised in that** the adjustment element (4) is hydraulically displaceable.

14. Pump according to one of the claims 1 to 13,
**characterised in that** the eccentric drive (8, 11) is coupled via a further coupling member (36) with the adjustment device (7).

15. Pump according to claim 14,
**characterised in that** the further coupling element (36) is radially adjustable with regard to the shaft (2).

16. Pump according to claim 14 or 15,
**characterised in that** the further coupling element (36) comprises at least two guides (37, 38; 41, 42) situated with angular distance, preferably perpendicular to each other for counterstay elements (39, 40; 43, 44) of the outer eccentric (11) and of the stator (6).

17. Pump according to one of the claims 1 to 16,
**characterised in that** the stator (6) and rotor (4) are part of a rotary piston actuator.

18. Pump according to claim 16 or 17,
**characterised in that** the guides (37, 38; 41, 42) of the further coupling element (36) are provided respectively in pairs diametrically opposing each other.

19. Pump according to one of the claims 16 to 18,
**characterised in that** the further coupling element (36) is penetrated by the shaft (2).

## Revendications

1. Pompe, particulièrement pour le transport de carburant dans un moteur à combustion interne d'un véhicule automobile avec un boîtier (1), dans lequel un arbre (2) est monté rotativement, par lequel l'excentricité d'un entraînement excentrique (8, 11) est ajustable par lequel au moins un élément d'entraînement (13) peut être actionné, lequel est ajustable par translation dans un plan placé transversalement à l'arbre (2) et est disposé sur un excentrique externe (11), lequel est monté sur un excentrique interne (8), prévu sur l'arbre (2),
**caractérisé en ce que** l'élément d'entraînement (13) est appuyé au boîtier (1) contre la torsion par au moins un élément de couplage (21), lequel est guidé dans son déplacement transversalement à l'arbre (2) par au moins un élément de contre-support (23, 24) dans au moins un guidage (25, 26) du boîtier (1) et que l'entraînement excentrique (8, 11) est couplé avec un dispositif d'ajustage (7) lequel comprend au moins un élément d'ajustage (4), relié de façon solidaire en rotation avec l'arbre (2), lequel élément est un rotor, tournant relativement contre un stator (6).

2. Pompe selon revendication 1,
**caractérisé en ce que** l'excentrique intérieur (8) est formé d'un seul tenant avec l'arbre (2).

3. Pompe selon revendication 1 ou 2,
**caractérisé en ce que** l'élément d'entraînement (13) entoure l'excentrique extérieur (11).

4. Pompe selon une des revendications 1 à 3,
**caractérisé en ce que** l'excentrique extérieur (11) entoure l'excentrique intérieur (8).

5. Pompe selon une des revendications 1 à 4,
**caractérisé en ce que** l'élément d'entraînement (13) comprend au moins une surface de contact (15 à 17) pour au moins un piston (14).

6. Pompe selon une des revendications 1 à 5,
**caractérisé en ce que** l'élément de couplage (21) est pénétré par l'arbre (2).

7. Pompe selon une des revendications 1 à 6,
**caractérisé en ce que** l'élément de couplage (21) est déplaçable de façon translatoire dans un plan situé transversalement à l'arbre (2).

8. Pompe selon une des revendications 1 à 7,
**caractérisé en ce que** l'élément de couplage (21) est guidé radialement par rapport à l'arbre (2) au boîtier (1).

9. Pompe selon une des revendications 1 à 8,
**caractérisé en ce que** le boîtier (1) comprend deux guidages (25, 26) opposés l'un à l'autre diamétralement pour des éléments de contre-support (23, 24) de l'élément de couplage (21).

10. Pompe selon une des revendications 1 à 9,
**caractérisé en ce que** l'élément de couplage (21) comprend au moins un guidage (32, 33) pour au moins un élément de contre-support (34, 35) d'élément d'entraînement (13).

11. Pompe selon une des revendications 1 à 10,
**caractérisé en ce que** l'élément d'entraînement (13) est guidé radialement par rapport à l'arbre (2) à l'élément de couplage (21).

12. Pompe selon revendication 10 ou 11,
**caractérisé en ce que** l'élément de couplage (21) comprend deux guidages (32, 33), opposés l'un à l'autre diamétralement de préférence placés perpendiculairement au guidage (25, 26) du boîtier (1) pour des éléments de contre-support (34, 35) correspondants de l'élément d'entraînement (13).

13. Pompe selon une des revendications 1 à 12,
**caractérisé en ce que** l'élément d'ajustage (4) est déplaçable hydrauliquement.

14. Pompe selon une des revendications 1 à 13,
**caractérisé en ce que** l'entraînement excentrique (8, 11) est couplé au moyen d'un autre élément de couplage (36) avec le dispositif d'ajustement (7).

15. Pompe selon revendication 14,
**caractérisé en ce que** l'autre élément de couplage (36) est ajustable radialement par rapport à l'arbre (2).

16. Pompe selon revendication 14 ou 15,
**caractérisé en ce que** l'autre élément de couplage (36) comprend au moins deux guidages (37, 38 ; 41, 42), placés en écart angulaire, de préférence perpendiculairement l'un à l'autre pour des éléments de contre-support (39, 40 ; 43, 44) de l'excentrique extérieur (11) et du stator (6).

17. Pompe selon une des revendications 1 à 16,
**caractérisé en ce que** le stator (6) et le rotor (4) fait partie d'un élément de réglage pivotant à palettes.

18. Pompe selon revendication 16 ou 17,
**caractérisé en ce que** les guidages (37, 38 ; 41, 42) de l'autre élément de couplage (36) sont prévus respectivement opposés diamétralement l'un par rapport à l'autre.

19. Pompe selon une des revendications 16 à 18,
**caractérisé en ce que** l'autre élément de couplage (36) est pénétré par l'arbre (2).
